# DEMANDE DE BREVET EUROPEEN

(11) **EP 4 733 859 A1**
(43) Date de publication de la demande: **29.04.2026**
(21) Numéro de dépôt: 25211073.9
(22) Date de dépôt: 24.10.2025
(51) Int. Cl.: G04B 19/28, G04B 39/00

(54) **BOÎTE DE MONTRE MUNIE D'UNE LUNETTE TOURNANTE**

(30) Priorité: 28.10.2024 EP 24209252
(71) Demandeur: ETA SA Manufacture Horlogère Suisse, 2540 Grenchen (CH)
(72) Inventeur: BALMER, Raphaël, 2824 Vicques (CH); KELLER, Adrien, 2000 Neuchâtel (CH)
(74) Mandataire: ICB SA

(57) **Abrégé**

L'invention concerne une boîte de montre (1) comprenant une glace (2) et une lunette tournante (3). De manière remarquable, l'une de la glace et de la lunette tournante comporte au moins une lame élastique (4) agencée pour coopérer avec une denture (5) que comporte l'autre de la glace et de la lunette tournante, afin d'indexer angulairement la position de la lunette tournante relativement à la glace et donc à la carrure. De préférence, ladite au moins une lame élastique (4) est issue de la glace (2) et la denture est définie par la lunette tournante (3) à l'intérieur de cette lunette tournante. Dans une variante avantageuse, la lunette tournante (3) et la glace (2) sont agencées de manière que la lunette tournante peut être clipsée sur la glace.

## Description

### Domaine technique

La présente invention se rapporte au domaine de l'horlogerie mécanique. Elle concerne plus particulièrement une boîte de montre munie d'une lunette tournante.

### Etat de la technique

On connaît de nombreux exemples de réalisations de pièces horlogerie munie d'une lunette tournante. La lunette tournante est généralement montée rotative sur la carrure de la boîte de montre. Ces lunettes tournantes portent généralement une graduation en minutes et offrent un moyen simple de mesurer un temps ou d'indiquer l'heure d'un deuxième fuseau horaire. Pour maintenir la lunette tournante en position, un dispositif d'indexation est prévu, lequel permet de positionner la lunette dans des positions angulaires définies, notamment 60 positions. Ce dispositif d'indexation est réalisé à l'aide de lames flexibles faisant office de cliquet venant en appui contre une denture. La denture est solidaire de la lunette tournante en étant formée soit directement sur la face interne non visible de la lunette soit sur une bague rapportée assemblée avec la lunette et formant de fait une partie de la lunette. Les lames flexibles sont issues d'une bague annulaire généralement en acier, qui est assemblée solidairement avec la carrure.

La demande EP2672333 donne un exemple d'une lunette tournante montée pivotante sur une carrure et son dispositif d'indexation. Celui-ci est constitué d'une denture rapportée et d'une bague portant trois lames flexibles, définissant des cliquets.

La demande EP0573386 décrit une réalisation particulière dans laquelle la lunette tournante est clipsée entre la carrure et une saillie annulaire supérieure de la glace. Comme dans les autres réalisations, la lunette tournante comporte une denture sur sa face interne. Une bague annulaire comportant par exemple quatre lames flexibles est placée entre la carrure et la lunette.

Ces constructions présentent un certain nombre d'inconvénients, en particulier pour des pièces d'horlogerie ayant une boîte en matériau plastique. L'utilisation d'éléments rapportés augmente la complexité et le coût de la pièce d'horlogerie. En particulier, la bague annulaire doit être fixée solidement à la carrure pour permettre une indexation de la lunette tournante. De plus, la bague annulaire est généralement en métal. Si les lames flexibles sont métalliques, il est souhaitable que la denture soit aussi formée par un métal pour éviter une usure prématurée.

L'objectif de l'invention est de remédier aux différents inconvénients des dispositifs de l'art antérieur et de proposer une boîte de montre avec une lunette tournante qui soit formée de peu d'éléments distincts et qui soit relativement peu onéreuse.

### Résumé de l'invention

Le but principal de l'invention est atteint par une boîte de montre qui comprend une glace et une lunette tournante, l'une de la glace et de la lunette tournante comportant au moins une lame élastique agencée pour coopérer avec une denture que comporte l'autre de la glace et de la lunette tournante, afin d'indexer angulairement la position de la lunette tournante relativement à la glace.

L'agencement de la boîte de montre selon l'invention permet de réaliser simplement et à moindre coût une indexation angulaire de la lunette en référence à la glace.

Selon une forme de réalisation particulière de l'invention, ladite au moins une lame élastique et la denture sont agencées pour former un système unidirectionnel permettant la rotation de la lunette tournante dans un seul sens, de préférence dans le sens anti-horaire.

Selon une forme de réalisation avantageuse de l'invention, ladite au moins une lame élastique est issue de la glace et la denture est définie par la lunette tournante à l'intérieur de cette lunette tournante.

Selon une forme de réalisation préférée de l'invention, la lunette tournante est montée pivotante sur la glace. En particulier, la lunette tournante et la glace sont agencées de manière que la lunette tournante peut être clipsée sur la glace.

Selon une première forme de réalisation générale de l'invention, ladite au moins une lame élastique est agencée pour se déformer dans une direction parallèle à l'axe de rotation de la lunette tournante, la denture étant agencée au-dessus de ladite au moins une lame élastique.

Selon une deuxième forme de réalisation générale de l'invention, ladite au moins une lame élastique est agencée pour se déformer dans une direction orthogonale à l'axe de rotation de la lunette tournante, la denture étant agencée au niveau de ladite au moins une lame élastique. Selon une variante avantageuse, il est prévu au moins trois lames élastiques coopérant avec la denture.

### Brève description des dessins

Des buts, avantages et caractéristiques de la présente invention apparaîtront à la lecture de plusieurs formes de réalisation données uniquement à titre d'exemples non limitatifs, en référence aux dessins annexés dans lesquels :
- La figure 1 représente en perspective une lunette tournante et une glace, dans une configuration séparée avant montage, formant un ensemble d'une boîte de montre selon un premier mode de réalisation de l'invention,
- la figure 2 représente une vue de détail de la glace dans la région d'une lame élastique que comporte cette glace,
- La figure 3 est une coupe horizontale de la glace et de la lunette tournante, au niveau de la denture et de la lame élastique, effectuée dans la boîte de montre du premier mode de réalisation,
- la figure 4 est une coupe verticale partielle de la glace et de la lunette tournante montée sur cette glace, effectuée dans la boîte de montre du premier mode de réalisation,
- la figure 5 représente, en perspective et de manière éclatée, un ensemble comportant une glace et une lunette tournante et formant une boîte de montre selon un deuxième mode de réalisation de l'invention.

### Description détaillée de modes de réalisation de l'invention

Les figures 1 à 4 représentent un ensemble composé d'une glace 2 et d'une lunette tournante 3 formant une boîte de montre 1 selon un premier mode de réalisation de l'invention. Cet ensemble est destiné à fermer la carrure de la pièce d'horlogerie. La glace 2 est destinée à être fixée à la carrure par collage, soudage, ou tout autre moyen approprié. Seules la glace et la lunette tournante sont représentées aux figures. Les autres parties de la boîte de montre 1 sont connues de la personne du métier.

La lunette tournante 3 est prévue pour être montée, de manière pivotante, directement sur la glace 2. Pour ce faire, la glace comporte un bourrelet latéral 6 s'étendant sur sa périphérie alors que la lunette tournante 3 comporte inférieurement un rebord 7, continu ou en plusieurs secteurs séparés, sur sa face interne. Des surfaces biseautées sur le bourrelet latéral 6 et le rebord 7 permettent de faciliter le montage en force de la lunette tournante sur la glace. Ainsi, une pression selon la direction de l'axe de rotation de la lunette permet de clipser la lunette tournante sur la glace.

Une denture 5 est définie par la lunette tournante 3 à l'intérieur de cette lunette tournante. De façon originale, la glace 2 comporte au moins une lame élastique 4, agencée pour coopérer avec la denture 5 formée dans une surface latérale interne de la lunette tournante 3. Dans le premier mode de réalisation présenté, les lames élastiques 4 sont notamment au nombre de quatre et sont agencées pour se déformer dans une direction orthogonale à l'axe de rotation de la lunette tournante, la denture étant agencée au niveau des lames élastiques. Dans la variante préférée représentée, les lames élastiques 4 sont issue de la glace 2. En d'autres termes, les lames élastiques sont venues de matière avec la glace 2, laquelle est formée de préférence d'un matériau plastique. Dans ce cas, la denture 5 est agencée en périphérie des lames élastiques. Avantageusement, la lunette tournante est également formée d'un matériau plastique.

La figure 3 représente une vue détaillée d'une lame flexible 4 et de la denture 5. La pression exercée par les lames flexibles contre la denture permet d'indexer la lunette tournante relativement à la glace, et donc à la carrure, dans des positions angulaires prédéfinies.

Dans la variante de réalisation présentée, la denture 5 possède un profil en dents de scie qui forme avec les lames élastiques 4 un système unidirectionnel permettant la rotation de la glace dans un seul sens. En l'occurrence, la lunette tournante 3 est apte à être tournée exclusivement dans le sens anti-horaire.

Il est bien entendu que l'invention ne se limite pas à cette denture particulière et couvre tout autre forme de profil permettant une indexation angulaire de la lunette tournante.

Dans une variante du premier mode de réalisation non représentée, il est possible de placer les lames élastiques au même niveau que le bourrelet latéral afin de réduire l'épaisseur de la glace et de la lunette.

De préférence, la glace 2 est réalisée en matière plastique moulée par injection. Pour simplifier la réalisation du moule, le bourrelet latéral 6 est interrompu au niveau des lames élastiques 4.

La figure 5 présente un second mode de réalisation d'un système de glace et lunette tournante selon l'invention dans lequel les lames élastiques 4 sont agencées pour se déformer parallèlement à la direction de l'axe de rotation de la lunette. La denture 5 est agencée au-dessus des lames élastiques 4 et elle est formée pour coopérer avec ces lames élastiques et permettre l'indexation angulaire de la lunette tournante 3. Le profil en dents de scie de la denture permet de limiter la rotation de la lunette au sens anti-horaire.

L'invention porte également sur d'autres modes de réalisation non représentés. Ainsi les lames élastiques pourraient être portées par la lunette tournante et la denture formée par la glace. De préférence, les lames élastiques sont issues de la lunette tournante et situées à l'intérieur de celle-ci. En d'autres termes, les lames élastiques sont venues de matière avec la lunette tournante. Comme dans les modes de réalisation représentés, la lame élastique pourrait se déformer dans une direction parallèle ou perpendiculaire à l'axe de rotation de la lunette tournante. La lunette tournante avec les lames élastiques peut être obtenu par injection ou par des procédés de fabrication additive. De préférence, la lunette tournante est en matière plastique.

L'invention permet de réaliser un ensemble comportant une glace et une lunette tournante avec une grande économie de moyens, en supprimant les risques liés à l'utilisation d'une bague additionnelle métallique et en simplifiant les opérations de montage de la pièce d'horlogerie.

## Revendications

1. Boîte de montre (1) comprenant une glace (2) et une lunette tournante (3) ; **caractérisée en ce que** l'une de la glace (2) et de la lunette tournante (3) comporte au moins une lame élastique (4) agencée pour coopérer avec une denture (5) que comporte l'autre de la glace (2) et de la lunette tournante (3), afin d'indexer angulairement la position de la lunette tournante (3) relativement à la glace (2).

2. Boîte de montre (1) selon la revendication 1, **caractérisée en ce que** ladite au moins une lame élastique (4) et la denture (5) sont agencées pour former un dispositif unidirectionnel permettant la rotation de la lunette tournante (3) dans un seul sens, en particulier dans le sens anti-horaire.

3. Boîte de montre (1) selon la revendication 1 ou 2, **caractérisée en ce que** ladite au moins une lame élastique (4) est issue de la glace (2), et **en ce que** la denture est définie par la lunette tournante (3) à l'intérieur de cette lunette tournante.

4. Boîte de montre (1) selon l'une des revendications précédentes, **caractérisée en ce que** la lunette tournante (3) est montée pivotante sur la glace (2).

5. Boîte de montre (1) selon la revendication 4, **caractérisée en ce que** la lunette tournante (3) et la glace (2) sont agencées de manière que la lunette tournante peut être clipsée sur la glace.

6. Boîte de montre (1) selon l'une des revendications précédentes, **caractérisée en ce que** ladite au moins une lame élastique (4) est agencée pour se déformer dans une direction parallèle à l'axe de rotation de la lunette tournante, et **en ce que** la denture (5) est agencée au-dessus de ladite au moins une lame élastique.

7. Boîte de montre (1) selon l'une des revendications 1 à 5, **caractérisée en ce que** ladite au moins une lame élastique (4) est agencée pour se déformer dans une direction orthogonale à l'axe de rotation de la lunette tournante (2), et **en ce que** la denture (5) est agencée au niveau de ladite au moins une lame élastique.

8. Boîte de montre (1) selon les revendications 3 et 7, **caractérisée en ce que** la denture (5) est agencée en périphérie de ladite au moins une lame élastique (4).

9. Boîte de montre (1) selon l'une des revendications précédentes, **caractérisée en ce qu'**elle comporte au moins trois lames élastiques (4) coopérant avec la denture (5).

10. Pièce d'horlogerie comportant une boîte de montre selon l'une des revendications précédentes.
